# EUROPÄISCHE PATENTSCHRIFT

(11) **EP 4 437 902 B1**
(45) Veröffentlichungstag und Bekanntmachung des Hinweises auf die Patenterteilung: **09.07.2025**
(21) Anmeldenummer: 23214802.3
(22) Anmeldetag: 07.12.2023
(51) Int. Cl.: A45C 3/00, A45C 5/00, A45C 7/00, A45C 13/02, B65D 5/498, B65D 25/04

(54) **BEHÄLTER**
CONTAINERS
RÉCIPIENTS

(30) Priorität: 31.03.2023 DE 102023108338
(43) Veröffentlichungstag der Anmeldung: 02.10.2024
(73) Patentinhaber: Leitz ACCO Brands GmbH & Co KG, 70469 Stuttgart (DE)
(72) Erfinder: Seiffarth, Steffen, 70794 Filderstadt (DE); Tschukan, Maxim, 71384 Weinstadt (DE)
(74) Vertreter: Patentanwälte Bregenzer und Reule Partnerschaftsgesellschaft mbB

(56) Entgegenhaltungen:
- CA-A1- 2 483 430
- CN-U- 202 211 298
- KR-Y1- 830 002 808
- US-A- 5 004 146
- US-A- 5 967 406
- US-A1- 2003 103 691
- US-B2- 11 571 053
- US-B2- 7 163 340

## Beschreibung

Die Erfindung betrifft einen Behälter mit mehreren Fächern zur Aufnahme von Gegenständen.

Behälter mit Fächern zur Aufnahme von Gegenständen werden zunehmend dazu verwendet, zum Zwecke des mobilen Arbeitens Bürogegenstände wie Schreibgeräte und Schreibblöcke oder Notizbücher, aber auch Notebooks und deren Zubehör wie Computermäuse, Ladekabel, Headsets und dergleichen zu transportieren. Für einen schnellen Zugriff auf den Inhalt sind solche Behälter meist zu einer Oberseite offen und weisen mehrere Fächer zur Aufnahme von Gegenständen auf. Die Fächer können unterschiedlich groß gestaltet sein, so dass unterschiedliche Gegenstände aufgenommen werden können. Zur Facheinteilung sind in einer aus zwei Stirnwänden und zwei die Stirnwände miteinander verbindenden Seitenwänden bestehenden Außenhülle oft Trennwände eingesetzt, die mit der Außenhülle fest oder lösbar verbunden sind. Sind die Trennwände fest an der Außenhülle befestigt, so ist die Facheinteilung nicht variabel. Eine lösbare Befestigung der Trennwände an der Außenhülle, beispielsweise mittels Klettverbindern oder Druckknöpfen, ist dagegen verschleißanfällig. Aus der US 5,004,146 A ist ein Behälter der eingangs genannten Art bekannt. Die Trennwände sind mit an den Stirn- bzw. Seitenwänden der Außenhülle anliegenden schmalen Endwänden verbunden.

Es ist daher Aufgabe der Erfindung, einen Behälter zu entwickeln, dessen Innenraum besser unterteilbar ist.

Diese Aufgabe wird erfindungsgemäß durch einen Behälter mit den Merkmalen des Anspruches 1 gelöst. Vorteilhafte Weiterbildungen der Erfindung sind Gegenstand der abhängigen Ansprüche.

Der Erfindung liegt der Gedanke zugrunde, durch flächige Anlage der Endwände an den Stirnwänden einen Reibschluss zu erzeugen, der den Einsatz bezüglich der Außenhülle in Position hält. Dabei ist vorgesehen, dass jede der Endwände mit einer ersten ihrer Kanten an einer ersten der Seitenwände und mit einer weiteren ihrer Kanten an einer zweiten der Seitenwände anliegt. Jede der Endwände erstreckt sich somit über ihre gesamte quer zur Erstreckung der Seitenwände gemessene Breite der Stirnwand, an der sie anliegt. Die Endwände können dann bezüglich der Außenhülle in einer Richtung quer zur Erstreckung der Seitenwände nicht oder kaum verrutschen, so dass auch gemäß einer bevorzugten Ausführungsform keine die Außenhülle und den Einsatz miteinander fest verbindenden Verbindungsmittel vorhanden sind.

Zweckmäßig sind die Endwände mit der mindestens einen Trennwand gelenkig verbunden. Der Einsatz kann dann ebenso wie die Außenhülle für Transportzwecke flach zusammengelegt werden. Die Stirnwände, die Seitenwände, die Endwände und die mindestens eine Trennwand sind zweckmäßig jeweils aus einem steifen oder halbsteifen Material gefertigt. Dies verleiht sowohl der Außenhülle als auch dem Einsatz eine hohe Stabilität. Dabei wird bevorzugt, dass die Stirnwände und/oder die Seitenwände und/oder die Endwände und/oder die mindestens eine Trennwand jeweils aus zwei Lagen Textilmaterial gefertigt sind, zwischen denen eine Verstärkungsplatte eingelegt ist.

Es wird bevorzugt, dass die Stirnwände und die Seitenwände nach Herausnahme des Einsatzes aus der Außenhülle bis zum flächigen Anliegen aneinander um die Außenkanten verschwenkbar sind. Des Weiteren wird bevorzugt, dass die Endwände und die mindestens eine Trennwand nach Herausnahme des Einsatzes aus der Außenhülle bis zum flächigen Anliegen aneinander verschwenkbar sind. Auf diese Weise kann der Behälter auseinandergenommen und platzsparend zusammengelegt werden. Dadurch ist insbesondere eine platzsparende Verpackung des Behälters beim Verkauf bzw. Versand möglich.

Vorzugsweise weist die Außenhülle einen Boden auf, der die Stirnwände und die Seitenwände miteinander verbindet. Die Fächer sind dann zu einer Unterseite hin geschlossen. Der Boden weist zweckmäßig zwei Bodenpartien auf, die entlang einer Diagonalen lösbar miteinander verbunden sind, beispielsweise mittels eines Reißverschlusses. Durch Lösen der Verbindung zwischen den beiden Bodenpartien kann auch die mit dem Boden versehene Außenhülle platzsparend zusammengelegt werden. Zusätzlich oder ergänzend zum Boden kann eine in der Außenhülle aufgenommene Bodenplatte vorgesehen sein, auf der der Einsatz aufliegt. Die Bodenplatte bildet einen stabilen Abschluss der Fächer nach unten, so dass auch schwerere Gegenstände im Behälter aufgenommen und transportiert werden können. Ebenso wie die Stirnwände, die Seitenwände, die Endwände und die mindestens eine Trennwand kann auch die Bodenplatte aus einem steifen oder halbsteifen Material gefertigt sein, vorzugsweise aus zwei Lagen Textilmaterial, zwischen denen eine Verstärkungsplatte eingelegt ist.

Die Fächer sind zweckmäßig zu einer Oberseite offen, so dass Gegenstände einfach in die Fächer eingelegt und aus diesen entnommen werden können. Weiter kann auch ein Deckel vorgesehen sein, der die Oberseite überdeckt, und der vorzugsweise die umlaufende Oberkante der Außenhülle umgreift und sich ein Stück weit an deren Außenseite nach unten erstreckt. Des Weiteren weist die Außenhülle zweckmäßig mindestens einen zwischen den Stirnwänden verlaufenden und fest mit diesen verbundenen Tragegurt auf. Der Tragegurt ist länger als die Seitenwände, so dass er, wenn der Behälter am Tragegurt angehoben wird, im Abstand über der Oberseite der Fächer verläuft. Beim Anheben des Behälters am Tragegurt oder an den Tragegurten wirkt zudem eine Kraft auf die Stirnwände, die die Stirnwände aufeinander zu drängt und damit den Reibschluss zwischen den Stirnwänden und den Endwänden erhöht.

Im Folgenden wird die Erfindung anhand eines in der Zeichnung schematisch dargestellten Ausführungsbeispiels näher erläutert. Es zeigen:
- Fig. 1: einen Behälter in perspektivischer Darstellung;
- Fig. 2: den Behälter gemäß Figur 1 in Explosionsdarstellung;
- Fig. 3a, b, c: die Außenhülle des Behälters gemäß Figur 1 in einer Ansicht von schräg unten, einer Ansicht von unten und zusammengelegt und
- Fig. 4: den Einsatz des Behälters gemäß Figur 1 in zusammengelegtem Zustand.

Der in der Zeichnung dargestellte Behälter 10 weist, wie insbesondere in Figur 2 dargestellt, eine Außenhülle 12, einen in der Außenhülle 12 aufgenommenen Einsatz 14 und eine ebenfalls in der Außenhülle 12 aufgenommene Bodenplatte 16 auf, auf der der Einsatz 14 aufliegt. Mittels des Einsatzes 14 wird der Innenraum der Außenhülle 12 in mehrere Fächer 18 unterteilt, welche jeweils zu einer Oberseite 20 des Behälters 10 offen sind.

Die Außenhülle 12 weist zwei im Abstand zueinander angeordnete Stirnwände 22 sowie zwei im Abstand zueinander angeordnete, die Stirnwände 22 miteinander verbindende Seitenwände 24 auf. Die Stirnwände 22 und die Seitenwände 24 sind an Außenkanten 26 gelenkig miteinander verbunden. Die Außenhülle 12 weist zudem einen unterseitigen Boden 28 auf, der ihren Innenraum nach unten verschließt und zwei Bodenpartien 30 aufweist. Die beiden Bodenpartien 30 sind entlang einer Diagonale 32 mittels eines Reißverschlusses 34 lösbar miteinander verbunden. Auf dem Boden 28 liegt die Bodenplatte 16 auf. Der Einsatz 14, der auf der Bodenplatte 16 aufsteht, weist zwei im Abstand zueinander angeordnete Endwände 36 und zwei im Abstand zueinander angeordnete, die Endwände 36 miteinander verbindende Trennwände 38 auf. Die Trennwände 38 sind an die Endwände 36 fest angenäht und mittels der Nähte gelenkig mit Ihnen verbunden. Die Bodenplatte 16, die Stirnwände 22, die Seitenwände 24, die Endwände 36 und die Trennwände 38 sind mehrlagig ausgeführt mit jeweils zwei Lagen textilem Material, zwischen denen jeweils eine halbsteife Verstärkungsplatte eingelegt ist. An der Außenseite einer der Seitenwände 24 sind zudem zwei nach oben offene und nach unten geschlossene Taschen 40 aufgesetzt, während an der gegenüberliegenden Seitenwand 24 an der Innenseite eine nach oben und nach unten offene Seitentasche 42 aufgenäht ist. An den Stirnwänden 22 sind zudem zwei Tragegurte 44 angenäht, die die offene Oberseite 20 überspannen und länger sind als die Seitenwände 24, so dass sie beim Anheben des Behälters 10 im Abstand zur Oberseite 20 verlaufen, wie in Figur 1 gezeigt.

Der Einsatz 14 ist ohne weitere Verbindungsmittel in der Außenhülle 12 aufgenommen. Dabei liegt jede der Endwände 36 flächig an einer der Stirnwände 22 an. Jede Endwand 36 erstreckt sich zudem zwischen den Seitenwänden 24 und liegt mit jeweils einer von zwei einander abgewandten Kanten 46 an einer der Seitenwände 24 an. Der Einsatz 14 wird durch Reibschluss in der Außenhülle 12 gehalten, wobei der Reibschluss noch verstärkt wird, wenn der Behälter 10 an den Tragegurten 44 angehoben wird, so dass die Stirnwände 22 mit einer Kraft aufeinander zu beaufschlagt werden. Jedes der Fächer 18 wird an vier Seiten von vier Wänden rings umrandet: die beiden äußeren Fächer 18 durch die beiden Endwände 36, eine der Seitenwände 24 und eine der Trennwände 38 und das mittlere Fach 18 durch die beiden Endwände 36 und die Trennwände 38.

Der Behälter 10 kann platzsparend zusammengefaltet werden, indem der Einsatz 14 und die Bodenplatte 16 aus der Außenhülle 12 herausgenommen werden. Der Einsatz 14 kann durch Verschwenken der Endwände 36 gegenüber den Trennwänden 38 gefaltet werden, bis die Endwände 36 und die Trennwände 38 flächig aufeinanderliegen, vgl. Fig. 4. Des Weiteren können die Bodenpartien 30 durch Öffnen des Reißverschlusses 34 voneinander getrennt werden, so dass die Stirnwände 22 und die Seitenwände 24 um die Außenkanten 26 gegeneinander verschwenkt werden können, bis sie ebenfalls flächig aufeinanderliegen, vgl. Fig. 3c.

Beim gezeigten Ausführungsbeispiel weist der Einsatz 14 zwei Trennwände 38 auf. Es versteht sich von selbst, dass er auch mehr die Endwände 36 miteinander verbindende Trennwände 38 oder auch nur eine solche Trennwand 38 aufweisen kann. Zudem kann ein Deckel vorgesehen sein, der die Oberseite 20 überdeckt und die Oberkanten der Stirnwände 22 und der Seitenwände 24 rings umgreift.

Zusammenfassend ist Folgendes festzuhalten: Die Erfindung betrifft einen Behälter 10 mit mehreren Fächern 18 zur Aufnahme von Gegenständen, mit einer Außenhülle 12 und einem in der Außenhülle 12 herausnehmbar aufgenommenen Einsatz 14, wobei die Außenhülle 12 zwei Stirnwände 22 und zwei die Stirnwände 22 miteinander verbindende Seitenwände 24 aufweist, wobei die Stirnwände 22 und die Seitenwände 24 an Außenkanten 26 gelenkig miteinander verbunden sind, wobei der Einsatz 14 zwei Endwände 36 und mindestens eine, die Endwände 36 miteinander verbindende Trennwand 38 aufweist und wobei jede der Endwände 36 flächig an einer der Stirnwände 22 anliegt. Weiter ist vorgesehen, dass die Fächer 18 jeweils von mindestens einer der Stirnwände 22 und/oder mindestens einer der Seitenwände 24 und/oder mindestens einer der Endwände 36 und/oder der mindestens einen Trennwand 38 rings umrandet werden oder, in anderen Worten, dass die Fächer 18 jeweils von vier Wänden aus dem Ensemble der Stirnwände 22, der Seitenwände 24, der Endwände 36 und der mindestens einen Trennwand 38 rings umrandet werden.

## Patentansprüche

1. Behälter mit mehreren Fächern (18) zur Aufnahme von Gegenständen, mit einer Außenhülle (12) und einem in der Außenhülle (12) herausnehmbar aufgenommenen Einsatz (14), wobei die Außenhülle (12) zwei Stirnwände (22) und zwei die Stirnwände (22) miteinander verbindende Seitenwände (24) aufweist, wobei die Stirnwände (22) und die Seitenwände (24) an Außenkanten (26) gelenkig miteinander verbunden sind, wobei der Einsatz (14) zwei Endwände (36) und mindestens eine, die Endwände (36) miteinander verbindende Trennwand (38) aufweist, wobei die Fächer (18) jeweils von mindestens einer der Stirnwände (22) und/oder mindestens einer der Seitenwände (24) und/oder mindestens einer der Endwände (36) und/oder der mindestens einen Trennwand (38) rings umrandet werden, und wobei jede der Endwände (36) flächig an einer der Stirnwände (22) anliegt, **dadurch gekennzeichnet, dass** jede der Endwände (36) mit einer ihrer Kanten (46) an einer ersten der Seitenwände (24) und mit einer weiteren ihrer Kanten (46) an einer zweiten der Seitenwände (24) anliegt.

2. Behälter nach Anspruch 1, **dadurch gekennzeichnet, dass** keine die Außenhülle (12) und den Einsatz (14) fest miteinander verbindenden Verbindungsmittel vorhanden sind.

3. Behälter nach einem der vorangehenden Ansprüche, **dadurch gekennzeichnet, dass** die Endwände (36) mit der mindestens einen Trennwand (38) gelenkig verbunden sind.

4. Behälter nach einem der vorangehenden Ansprüche, **dadurch gekennzeichnet, dass** die Stirnwände (22), die Seitenwände (24), die Endwände (36) und die mindestens eine Trennwand (38) jeweils aus einem steifen oder halbsteifen Material gefertigt sind.

5. Behälter nach Anspruch 4, **dadurch gekennzeichnet, dass** die Stirnwände (22) und/oder die Seitenwände (24) und/oder die Endwände (36) und/oder die mindestens eine Trennwand (38) jeweils aus zwei Lagen Textilmaterial gefertigt sind, zwischen denen eine Verstärkungsplatte eingelegt ist.

6. Behälter nach einem der vorangehenden Ansprüche, **dadurch gekennzeichnet, dass** die Stirnwände (22) und die Seitenwände (24) nach Herausnahme des Einsatzes (14) aus der Außenhülle (12) bis zum flächigen Anliegen aneinander um die Außenkanten (26) verschwenkbar sind.

7. Behälter nach einem der vorangehenden Ansprüche, **dadurch gekennzeichnet, dass** die Endwände (36) und die mindestens eine Trennwand (38) nach Herausnahme des Einsatzes (14) aus der Außenhülle (12) bis zum flächigen Anliegen aneinander verschwenkbar sind.

8. Behälter nach einem der vorangehenden Ansprüche, **dadurch gekennzeichnet, dass** die Außenhülle (12) einen Boden (28) aufweist, der die Stirnwände (22) und die Seitenwände (24) miteinander verbindet.

9. Behälter nach Anspruch 8, **dadurch gekennzeichnet, dass** der Boden (28) zwei Bodenpartien (30) aufweist, die entlang einer Diagonalen (32) lösbar miteinander verbunden sind.

10. Behälter nach einem der vorangehenden Ansprüche, **gekennzeichnet durch** eine Bodenplatte (16), die in der Außenhülle (12) aufgenommen ist und auf der der Einsatz (14) aufliegt.

11. Behälter nach Anspruch 10, **dadurch gekennzeichnet, dass** die Bodenplatte (16) aus einem steifen oder halbsteifen Material gefertigt ist, vorzugsweise aus zwei Lagen Textilmaterial, zwischen denen eine Verstärkungsplatte eingelegt ist.

12. Behälter nach einem der vorangehenden Ansprüche, **dadurch gekennzeichnet, dass** die Fächer (18) zu einer Oberseite (20) offen sind.

13. Behälter nach einem der vorangehenden Ansprüche, **dadurch gekennzeichnet, dass** die Außenhülle (12) mindestens einen zwischen den Stirnwänden (22) verlaufenden und fest mit diesem verbundenen Tragegurt (44) aufweist.

## Claims

1. Container having a plurality of compartments (18) for receiving objects, having an outer casing (12) and an insert (14) which is removably received in the outer casing (12), wherein the outer casing (12) has two front walls (22) and two side walls (24) connecting the front walls (22) to one another, wherein the front walls (22) and the side walls (24) are connected to one another in an articulated manner on outer edges (26), wherein the insert (14) has two end walls (36) and at least one partition wall (38) connecting the end walls (36) to one another, wherein the compartments (18) are in each case bordered in an encircling manner by at least one of the front walls (22) and/or at least one of the side walls (24) and/or at least one of the end walls (36) and/or the at least one partition wall (38), and wherein each of the end walls (36) rests in a planar manner on one of the front walls (22), **characterized in that** each of the end walls (36) by way of one of its edges (46) rests on a first one of the side walls (24), and by way of a further one of its edges (46) rests on a second one of the side walls (24).

2. Container according to Claim 1, **characterized in that** no connecting means fixedly connecting the outer casing (12) and the insert (14) are present.

3. Container according to one of the preceding claims, **characterized in that** the end walls (36) are connected in an articulated manner to the at least one partition wall (38).

4. Container according to one of the preceding claims, **characterized in that** the front walls (22), the side walls (24), the end walls (36) and the at least one partition wall (38) are in each case made of a stiff or semi-stiff material.

5. Container according to Claim 4, **characterized in that** the front walls (22) and/or the side walls (24) and/or the end walls (36) and/or the at least one partition wall (38) are in each case made of two plies of textile material, between which a reinforcing plate is inserted.

6. Container according to one of the preceding claims, **characterized in that** the front walls (22) and the side walls (24) after removal of the insert (14) from the outer casing (12) are pivotable about the outer edges (26) until resting on one another in a planar manner.

7. Container according to one of the preceding claims, **characterized in that** the end walls (36) and the at least one partition wall (38) after removal of the insert (14) from the outer casing (12) are pivotable until resting on one another in a planar manner.

8. Container according to one of the preceding claims, **characterized in that** the outer casing (12) has a bottom (28) which connects the front walls (22) and the side walls (24) to one another.

9. Container according to Claim 8, **characterized in that** the bottom (28) has two bottom sections (30) which are releasably connected to one another along a diagonal (32).

10. Container according to one of the preceding claims, **characterized by** a base plate (16) which is received in the outer casing (12) and on which the insert (14) rests.

11. Container according to Claim 10, **characterized in that** the base plate (16) is made of a stiff or semi-stiff material, preferably from two plies of textile material, between which a reinforcing plate is inserted.

12. Container according to one of the preceding claims, **characterized in that** the compartments (18) are open towards an upper side (20).

13. Container according to one of the preceding claims, **characterized in that** the outer casing (12) has at least one carrying strap (44) which extends between the front walls (22) and is fixedly connected to the latter.

## Revendications

1. Récipient à plusieurs compartiments (18) destiné à recevoir des objets, comprenant une enveloppe extérieure (12) et un insert (14) logé de manière amovible dans l'enveloppe extérieure (12), l'enveloppe extérieure (12) présentant deux parois frontales (22) et deux parois latérales (24) reliant les parois frontales (22) entre elles, les parois frontales (22) et les parois latérales (24) étant reliées entre elles de manière articulée au niveau des bords extérieurs (26), l'insert (14) comportant deux parois d'extrémité (36) et au moins une paroi de séparation (38) reliant les parois d'extrémité (36) entre elles, les compartiments (18) étant chacun entourés par au moins une des parois frontales (22) et/ou au moins une des parois latérales (24) et/ou au moins une des parois d'extrémité (36) et/ou ladite au moins une paroi de séparation (38), et chacune des parois d'extrémité (36) étant en appui à plat contre l'une des parois frontales (22), **caractérisé en ce que** chacune des parois d'extrémité (36) est en appui par l'un de ses bords (46) contre une première des parois latérales (24) et par un autre de ses bords (46) contre une deuxième des parois latérales (24).

2. Récipient selon la revendication 1, **caractérisé en ce qu'**il n'existe aucun moyen de liaison reliant solidement l'enveloppe extérieure (12) et l'insert (14).

3. Récipient selon l'une des revendications précédentes, **caractérisé en ce que** les parois d'extrémité (36) sont reliées de manière articulée à ladite au moins une paroi de séparation (38).

4. Récipient selon l'une des revendications précédentes, **caractérisé en ce que** les parois frontales (22), les parois latérales (24), les parois d'extrémité (36) et ladite au moins une paroi de séparation (38) sont chacune fabriquées dans un matériau rigide ou semi-rigide.

5. Récipient selon la revendication 4, **caractérisé en ce que** les parois frontales (22) et/ou les parois latérales (24) et/ou les parois d'extrémité (36) et/ou ladite au moins une paroi de séparation (38) sont chacune fabriquées à partir de deux couches de matériau textile entre lesquelles est insérée une plaque de renfort.

6. Récipient selon l'une des revendications précédentes, **caractérisé en ce que** les parois frontales (22) et les parois latérales (24) sont aptes à pivoter autour des bords extérieurs (26) jusqu'à venir en appui à plat les unes contre les autres après retrait de l'insert (14) de l'enveloppe extérieure (12).

7. Récipient selon l'une des revendications précédentes, **caractérisé en ce que** les parois d'extrémité (36) et ladite au moins une paroi de séparation (38) sont aptes à pivoter après retrait de l'insert (14) hors de l'enveloppe extérieure (12) jusqu'à venir en appui à plat les unes contre les autres.

8. Récipient selon l'une des revendications précédentes, **caractérisé en ce que** l'enveloppe extérieure (12) présente un fond (28) qui relie les parois frontales (22) et les parois latérales (24) entre elles.

9. Récipient selon la revendication 8, **caractérisé en ce que** le fond (28) comporte deux parties de fond (30) qui sont reliées entre elles de manière amovible le long d'une diagonale (32).

10. Récipient selon l'une des revendications précédentes, **caractérisé par** une plaque de fond (16) qui est logée dans l'enveloppe extérieure (12) et sur laquelle repose l'insert (14).

11. Récipient selon la revendication 10, **caractérisé en ce que** la plaque de fond (16) est fabriquée dans un matériau rigide ou semi-rigide, de préférence dans deux couches de matériau textile entre lesquelles est insérée une plaque de renfort.

12. Récipient selon l'une des revendications précédentes, **caractérisé en ce que** les compartiments (18) sont ouverts vers un côté supérieur (20).

13. Récipient selon l'une des revendications précédentes, **caractérisé en ce que** l'enveloppe extérieure (12) comprend au moins une sangle de transport (44) s'étendant entre les parois frontales (22) et solidement reliée à celles-ci.
